# EUROPÄISCHE PATENTSCHRIFT

(11) **EP 0 978 378 B1**
(45) Veröffentlichungstag und Bekanntmachung des Hinweises auf die Patenterteilung: **27.08.2003**
(21) Anmeldenummer: 99112533.7
(22) Anmeldetag: 01.07.1999
(51) Int. Cl.: B41F 31/00, B41F 33/00, B41F 33/10

(54) **Verfahren zur Erhaltung eines dem Fortdruck nahen Farbprofils**
Method for maintaining an ink profile similar to the final run
Procédé pout maintenir un profil d'encrage semblable du tirage final

(30) Priorität: 01.08.1998 DE 19834784
(43) Veröffentlichungstag der Anmeldung: 09.02.2000
(73) Patentinhaber: Koenig & Bauer Aktiengesellschaft, 97080 Würzburg (DE)
(72) Erfinder: Jentzsch, Arndt, Dipl.-Ing., 01640 Coswig (DE); Becker, Uwe, Dipl.-Ing., 01445 Radebeul (DE)

(56) Entgegenhaltungen:
- EP-A- 0 727 374
- EP-A- 0 799 697
- DE-A- 3 707 695
- DE-A- 19 515 077
- DE-C- 427 544
- US-A- 1 926 145
- US-A- 3 473 468

## Beschreibung

Die Erfindung betrifft ein Verfahren zur Erhaltung eines dem Fortdruck nahen Farbprofils in Farbwerken von Druckmaschinen.

Es ist ein Verfahren zur definierten Erzeugung einer dem Fortdruck nahen Farbverteilung im Farbwerk von Rotationsdruckmaschinen bekannt (DE 37 07 695 C2). Mittels der angegebenen Verfahrensschritte wird ein vorhandenes Farbprofil abgebaut und es erfolgt ein Aufbau eines für den nachfolgenden Druckauftrag benötigten Folgeprofils oder es wird ein Farbprofil in einem keine Farbe enthaltenden Farbwerk erzeugt. Nach dem Aufbau des für den nachfolgenden Druckauftrag benötigten Farbprofils wird der Papierlauf und der Druck an der Maschine angestellt oder die Heberwalzenbewegung abgestellt oder die Heberwalzenbewegung abgestellt und der Maschinenlauf gestoppt.

Nachteilig ist dabei, dass das eingestellte Farbprofil wieder zu einer Grundfarbschicht vergleichmäßigt wird, wenn nicht sofort mit dem Druck begonnen wird.

Aus der EP 0 799 697 A2 ist eine Lösung bekannt, bei der nach einer Druckunterbrechung die Stellung der Heberwalze berücksichtigt wird. Dadurch wird immer der gleiche Heberwalzenzyklus fortgesetzt, wodurch ein Unter- und Überfärben des Farbwerkes vermieden werden soll.

Aus DE 195 15 077 A1 ist ein Verfahren bekannt, das sich auf die Beeinflussung des Farbabnahmeverhaltens farbführender Komponenten bezieht. Das Verfahren wird bei der Direktbebilderung in der Druckmaschine angewendet. Dadurch soll bei Wiederanlauf der Maschine nach der Bebilderung das Farbabnahmeverhalten verbessert werden. Das zugrundeliegende Problem besteht darin, dass durch die Temperaturerhöhung der Druckform und des Farbwerkes das Feuchtmittel teilweise verdunstet und die Druckform dadurch zum Tonen neigt. Das Wiederanfahren der Maschine wird deshalb verzögert. Daher erfolgt eine Auskupplung des Farbwerkes während der Bebilderung, um ein Trockenlaufen des Farbwerkes und somit eine Erwärmung der Druckform zu verhindern und damit die Farbbalance, also das Gleichgewicht zwischen Farbe und Feuchtmittel, nicht zu zerstören. Nach der Bebilderung wird das Farbwerk wieder eingekuppelt und der Druckvorgang beginnt.

Aufgabe der Erfindung ist die Schaffung eines Verfahrens zur Erhaltung eines dem Fortdruck nahen Farbprofils beim Anfahren der Druckmaschine nach Auftragswechsel oder beim Wiederanfahren nach Stoppern.

Erfindungsgemäß wird die Aufgabe durch den kennzeichnenden Teil des 1. Anspruchs gelöst. Zweckmäßige Ausgestaltungen sind in den Unteransprüchen offenbart.

Nachfolgend wird die Erfindung an einem Ausführungsbeispiel näher beschrieben. In den Zeichnungen zeigt
- Fig. 1: Druckwerk.
- Fig. 2: Räderzug Formzylinder Farbwerk
- Fig. 3: Antrieb.

Das Verfahren zur Erhaltung eines dem Fortdruck nahen Farbprofils ist an einer Druckmaschine mit mindestens einem Druckwerk anwendbar.
Das Druckwerk 7 einer Druckmaschine enthält, wie in Fig. 1 dargestellt, in bekannter Weise zur Bogenführung je einen Druckzylinder 1 und eine Übergabetrommel 2. Mit dem Druckzylinder 1 steht ein Offsetzylinder 3 und mit dem Offsetzylinder 3 ein Formzylinder 4 in Wirkverbindung. Auf dem Formzylinder 4 ist eine Druckplatte 5 anordenbar.

Die Zufuhr der Druckplatte 5 zum Formzylinder 4 erfolgt über eine Kassette 6, die die entsprechenden Elemente zur Aufnahme der Druckplatte, zur Förderung der Druckplatte aus der Kassette und zur Übergabe an den Formzylinder 4 sowie Elemente zur Übernahme der ausgedruckten Druckplatte vom Formzylinder, zur Förderung der Druckplatte in die Kassette sowie zur Aufnahme der Druckplatte in der Kassette beinhaltet.
In Fig. 1 ist die Plattenwechselstellung der Kassette 6 dargestellt; die Kassette 6 ist zu diesem Zweck von Druckwerk 7 weggeschwenkt und ragt in den Gang 8 zwischen zwei benachbarten Druckwerken 7 hinein. In Nichtgebrauchsstellung ist die Kassette 6 in Pfeilrichtung zum Druckwerk 7 geschwenkt worden und dient in senkrechter Lage als Schutzeinrichtung.

Der Formzylinder 4 steht zum Zwecke der Einfärbung der auf den Formzylinder 4 aufgebrachten Druckplatte 5 mit einem Farbwerk 9 und einem Feuchtwerk 10 in Wirkverbindung. Das Farbwerk 9 enthält bekannterweise mit dem Formzylinder 4 in Wirkverbindung stehende Auftragwalzen 11, Übertragungswalzen 12 und eine Farbdosiereinrichtung 13 zur Förderung der Farbe von einem Farbkasten 14 zu einer der Übertragungswalzen 12.
Die Farbdosiereinrichtung 13 enthält einen Farbkasten 14, einen Duktor 15 und eine zwischen Duktor und einer der Übertragungswalzen 12 pendelnden Heberwalze 16.
Das Farbwerk 9 weist üblicherweise ein Farbwerkeintriebsrad 17 auf, welches einerseits mit einem Zahnrad 18 des Formzylinders 4 und andererseits mit dem Antriebsräderzug 19 des Farbwerkes 9 in Eingriff steht. Die Antriebsbewegung des Farbwerkes 9 bzw. der angetriebenen Walzen des Farbwerkes und die Bewegung der Heberwalze 16 wird üblicherweise von dem Farbwerkeintriebsrad 17 abgeleitet. Der Duktor 15 wird meist separat von einem Motor angetrieben. Diese beschriebene Antriebsordnung ist in Fig. 2 und 3 dargestellt.

Wie in Fig. 3 dargestellt, ist das mit dem Zahnrad 18 des Formzylinders 4 kämmende Farbwerkeintriebsrad 17 als Doppelrad 17.1; 17.2 ausgebildet. Das erste Rad 17.1 des Farbwerkantriebsrades 17 ist über eine schaltbare Kupplung 20 mit der Welle 21 des Farbwerkantriebsrades 17, auf der das mit dem Antriebsräderzug 19 des Farbwerkes 9 verbundene zweite Rad 17.2 befestigt ist, verbunden. Durch das Lösen der Kupplung 20 ist das Farbwerk 9 vom Antrieb des Druckwerkes 7 trennbar, d.h. bei einer Drehbewegung der Zylindergruppe (Formzylinder, Offsetzylinder, Druckzylinder, Übergabetrommel) steht das Farbwerk still.
Das Aus- und Wiedereinkuppeln des Farbwerkes erfolgt phasengerecht zur Druckmaschine, d.h. in einer definierten Stellung zum Formzylinder.

Durch das Stillsetzen des Farbwerkes bis zum Beginn des Druckes insgesamt oder teilweise, d.h. Farbdosiereinrichtung einschließlich Walzengruppe bzw. nur der Walzengruppe einschließlich Heberwalze bzw. nur der Walzengruppe, wird das eingestellte Farbprofil bis zum Druckbeginn nicht wieder zerstört, wobei ein Lauf der Druckmaschine aber weiterhin möglich ist.
Das Stillsetzen des Farbwerkes zum Zwecke der Erhaltung des jeweiligen Farbprofils ist auch bei sog. Stoppern zweckmäßig.

### Bezugszeichenaufstellung

- 1: Druckzylinder
- 2: Übergabetrommel
- 3: Offsetzylinder
- 4: Formzylinder
- 5: Druckplatte
- 6: Kassette
- 7: Druckwerk
- 8: Gang
- 9: Farbwerk
- 10: Feuchtwerk
- 11: Auftragwalze
- 12: Übertragungswalze
- 13: Farbdosiereinrichtung
- 14: Farbkasten
- 15: Duktor
- 16: Heberwalze
- 17: Farbwerkeintriebsrad
- 17.1: erstes Rad
- 17.2: zweites Rad
- 18: Zahnrad
- 19: Antriebsräderzug
- 20: Kupplung
- 21: Welle

## Patentansprüche

1. Verfahren zur Erhaltung eines mittels eines Farbeinlaufprozesses erzeugten, dem Fortdruck nahen Farbprofils in eine Farbdosiereinrichtung (13) und eine Walzengruppe mit Reibwalzen, Übertragungswalzen (12) und Auftragwalzen (11) enthaltenden Farbwerken (9) von Druckmaschinen, **dadurch gekennzeichnet, dass** bei verzögertem Druckbeginn nach dem Farbeinlaufprozess für den Zeitraum vom Ende des Farbeinlaufprozesses bis zum verzögertem Druckbeginn oder während der Dauer von Stoppern der Antrieb (19) des Farbwerkes (9) unterbrochen wird.

2. Verfahren zur Erzeugung eines dem Fortdruck nahen Farbprofils nach Anspruch 1, **dadurch gekennzeichnet, dass** die Unterbrechung und Wiederherstellung der Antriebsverbindung zum Farbwerk (9) phasengerecht zur Druckmaschine erfolgt.

3. Verfahren zur Erzeugung eines dem Fortdruck nahen Farbprofils nach Anspruch 1, **dadurch gekennzeichnet, dass** der Antrieb (19) der Walzengruppe des Farbwerkes (9) unterbrochen wird.

## Claims

1. Method of maintaining an ink profile, which is produced by means of an ink intake process and is close to the production run, in ink metering equipment (13) and inking mechanisms (9), which contain a roller group with friction rollers, transfer rollers (12) and coating rollers (11), of printing machines, **characterised in that** in the case of delayed printing start after the ink intake process the drive (19) of the inking mechanism (9) is interrupted for the time period from the end of the ink intake process up to the delayed printing start or during the duration of stoppages.

2. Method of producing an ink profile close to the production run according to claim 1, **characterised in that** the interruption and reinstatement of the drive connection to the inking mechanism (9) is carried out correctly in phase with respect to the printing machine.

3. Method of producing an ink profile close to the production run according to claim 1, **characterised in that** the drive (19) of the roller group of the inking mechanism (9) is interrupted.

## Revendications

1. Procédé pour obtenir un profil de couleur proche de l'impression de tirage produit par un processus d'introduction de couleurs dans des groupes d'encrage de machines d'imprimerie comprenant un dispositif de dosage de couleurs (13) et un groupe de cylindres composé de cylindres de friction, de cylindres de transfert (12) et de cylindres encreurs (11),
**caractérisé en ce que**
au début d'une impression, qui a lieu au ralenti après le processus d'introduction de couleurs, l'entraînement (19) du groupe d'encrage (9) est interrompu pendant l'intervalle de temps séparant la fin du processus d'introduction des couleurs du début de l'impression au ralenti, ou pendant la durée des arrêts.

2. Procédé pour obtenir un profil de couleurs proche de l'impression du tirage selon la revendication 1,
**caractérisé en ce que**,
l'interruption et le rétablissement de la liaison d'entraînement avec le groupe d'encrage (9) a lieu en accord de phases avec la machine d'imprimerie.

3. Procédé pour obtenir un profil de couleurs proche de l'impression de tirage selon la revendication 1,
**caractérisé en ce que**
l'entraînement (19) du groupe de cylindres du groupe d'encrage (9) est interrompu.
